# EUROPÄISCHE PATENTSCHRIFT

(11) **EP 0 066 268 B1**
(45) Veröffentlichungstag und Bekanntmachung des Hinweises auf die Patenterteilung: **02.04.1986**
(21) Anmeldenummer: 82104659.6
(22) Anmeldetag: 27.05.1982
(51) Int. Cl.: B05B 3/16

(54) **Beregnungsvorrichtung zur Beregnung viereckiger Flächen**
Apparatus for spraying in rectangular patterns
Appareil pour l'arrosage de surfaces rectangulaires

(30) Priorität: 29.05.1981 DE 3121369
(43) Veröffentlichungstag der Anmeldung: 08.12.1982
(73) Patentinhaber: Perrot-Regnerbau GmbH & Co., D-7260 Calw (DE)
(72) Erfinder: Schanz, Friedrich, D-7260 Calw (DE); Schucker, Emil, D-7260 Calw (DE); Perrot, Alexander, D-7260 Althengstett (DE)
(74) Vertreter: Mayer, Friedrich E.

## Beschreibung

Die Erfindung bezieht sich auf eine Beregnungsvorrichtung zur Beregnung viereckiger Flächen, bestehend aus einem Standfuss, einem vom Standfuss getragenen Antriebsgehäuse sowie einer im Antriebsgehäuse gelagerten rohrartigen Düse (Fächerdüse), mit einem vom zuströmenden Beregnungswasser angetriebenen Turbinenrad im Antriebsgehäuse, dessen mittels Untersetzungsgetriebe untersetzte Drehbewegung mit Hilfe eines Umwandlungsgetriebes in eine periodische Schwenkbewegung der um eine parallel zur Standebene des Standfusses verlaufende Achse (Schwenkachse) hin- und herschwenkbaren Fächerdüse umgewandelt ist, die nach Vollzug eines halben Schwenkwinkels eine senkrecht zur Standfläche stehende Richtung ihrer Abstrahlebene aufweist und mit Bezug auf die Richtung der Abstrahlebene relativ zur Standfläche des Standfusses derart verstellbar ist, dass die beregnete Fläche (Beregnungsfläche) ganz oder überwiegend links oder rechts der Symmetrieebene des Standfusses liegt.

Unter «Abstrahlebene» im obigen Sinne wird die Ebene der Wasserstrahlen verstanden, welche in einem bestimmten Augenblick, also in einer bestimmten Schwenkposition aus den linear an der Fächerdüse angeordneten Düsen austreten.

Bei bekannten Beregnungsvorrichtungen dieser Art (US-A-2 914 255; 4 245 786; 3269661) können unterschiedliche Beregnungsbereiche eingestellt werden. Diese werden vielfach mit «voll» - «mittel» - «links» - «rechts» bezeichnet. Die alternativen Einstellungen werden dadurch erreicht, dass die Fächerdüse unter Veränderung des Umwandlungsgetriebes mit Bezug auf die Richtung der Abstrahlebene relativ zur Standfläche des Standfusses verstellbar ist, wodurch sich zwangsläufig auch eine Änderung des Schwenkwinkels ergibt. Solche bekannte Beregnungsvorrichtungen setzen im übrigen Umwandlungsgetriebe voraus, die einen für die Bedienungsperson zur Einstellung zugänglichen Kurbeltrieb mit lösbarer Klemmeinrichtung umfassen. Hiervon ausgehend liegt der Erfindung die Aufgabe zugrunde, eine Beregnungsvorrichtung der eingangs genannten Gattung derart weiterzubilden, dass sie weniger störanfällig und mit Bezug der Verstellung der Abstrahlebene einfach zu handhaben ist.

Diese Aufgabe wird erfindungsgemäss dadurch gelöst, dass zur Lageverschiebung der Beregnungsfläche das die Fächerdüse tragende Antriebsgehäuse mit Hilfe eines Achszapfens im Standfuss in gegensätzlichen Schwenkrichtungen begrenzt schwenkbar und arretierbar gelagert ist.

Eine solche Lösung hat zudem den Vorteil, dass die jeweilige Einstellung der Beregnungsvorrichtung bereits aus grösserer Entfernung erkennbar ist, was insbesondere für die bekannten Beregnungsvorrichtungen nicht zutrifft, weil aus der jeweiligen Klemmstellung des Kurbeltriebes nicht erkennbar ist, welche Lage der Beregnungsfläche zu erwarten ist. Insoweit entfällt auch in der Regel die insbesondere bei Export (Vielsprachigkeit) lästige Beschriftung des Regners mit Bezug auf die Betriebsstellung.

Bei einer solchen Ausbildung ist die jeweilige Einstellung der Beregnungsvorrichtung auch auf sehr grosse Entfernung erkennbar. Zudem wird bei Verstellung der Schwerpunkt zugunsten einer grösseren Standfestigkeit bzw. geringeren Fussabmessung verlagert, welch letzteres sich günstig auf die Fertigungskosten auswirkt.

Weitere Ausgestaltungen der Erfindung ergeben sich aus den Unteransprüchen.

Nachstehend wird die Erfindung anhand eines Ausführungsbeispieles erläutert.

Es zeigen:
Figur 1 den Viereckregner mit Fächerdüse in Seitenansicht,
Figur 2 den Viereckregner gemäss Figur 1 in Stirnansicht mit einer in Mittelstellung eingestellten Fächerdüse mit Schwenkwinkel
Figur 3 den um den halben Winkel a nach rechts geschwenkten Viereckregner für die Beregnung einer Fläche rechts von der Symmetrieebene des Standfusses,
Figur 4 den um den halben Winkel a nach links geschwenkten Viereckregner für die Beregnung einer Fläche links von der Symmetrieebene des Standfusses.

Im konkreten Ausführungsbeispiel der Figuren ist der Achszapfen 2b exzentrisch zur Mittelachse c-c des Antriebsgehäuses 2 sowie parallel und diametral zur Schwenkachse d-d angeordnet.

Der Viereckregner umfasst einen Standfuss 5, ein vom Standfuss 5 getragenes, zylindrisches Antriebsgehäuse 2 sowie eine im Antriebsgehäuse 2 gelagerte rohrartige Düse 3 (Fächerdüse), die durch einen linearen Rohrabschnitt mit linear angeordneten Düsen oder aber auch durch einen gekrümmten Rohrabschnitt mit linear angeordneten Düsen (Düsenbogen) gebildet sein kann. Im Antriebsgehäuse ist ein vom zuströmenden Beregnungswasser angetriebenes Turbinenrad (in der Zeichnung nicht sichtbar) angeordnet, dessen mittels Untersetzungsgetriebe untersetzte Drehbewegung in eine periodische Schwenkbewegung der Fächerdüse 3 übersetzt ist.

Die Fächerdüse ist um eine parallel zur Standebene a-a des Standfusses 5 verlaufende Achse (Schwenkachse) hin- und herschwenkbar.

Wie aus den Figuren erkennbar, weist die Fächerdüse 3 nach Vollzug eines halben Schwenkwinkels a eine senkrecht zur Standfläche a-a stehende Richtung ihrer Abstrahlebene auf.

Über das Anschlussstück 1 wird der Turbine im Antriebsgehäuse 2 aus dem Schlauch 20 Druckwasser zugeführt. Das zylindrische Antriebsgehäuse 2 ist über einen hohlen Achszapfen 2b in einer Konsole 4 des Standfusses 5 schwenkbar gelagert, der exzentrisch zur Mittelachse c-c des Antriebsgehäuses 2 liegt.

In eingestellter Schwenkposition wird das Antriebsgehäuse nur durch Reibungskraft mittels Spannschraube 9 gehalten, welche mit der Gehäusewand 2a im Gewindeeingriff steht. Die Spannschraube ist ohne Lockerung unter Überwindung des Reibungswiderstandes in einem Sektorenausschnitt 10 der Konsole 4 verschiebbar. Für eine Rastkugel 11 ist in einer Mittelstellung gemäss Figur 2 in der Gehäusewand 2a eine Vertiefung 13 vorgesehen, in welche die Rastkugel 11 unter dem Druck einer Feder 12 merklich einrastet. Das Antriebsgehäuse 2 liegt dabei symmetrisch zum Standfuss 5. Die Schwenkbewegung der Fächerdüse 3 erstreckt sich nach links oder rechts jeweils über den halben Schwenkwinkel a.

Die Figur 3 zeigt das nach rechts um den halben Winkel a geschwenkte Antriebsgehäuse 2. Bei dieser Einstellung kommt die um ihre Schwenkachse d-d schwenkbare Fächerdüse 3 in eine Betriebsstellung, bei welcher der Schenkel 14 des Winkels a in die vertikale Stellung überführt ist. Beregnet wird damit ausschliesslich die rechts von der Symmetrieebene b-b des Standfusses 5 befindliche Fläche. Analog hierzu zeigt Figur 4, wie das aus Antriebsgehäuse 2 und Fächerdüse 3 bestehende Aggregat nach links geschwenkt und damit der Schenkel 15 des Winkels a in eine vertikale Stellung gebracht werden kann. In dieser Position wird die Fläche links von der Symmetrieebene b-b des Standfusses 5 beregnet.

Ausser der einfacheren Bedienung der bereits aus grösserer Entfernung sichtbaren Betriebseinstellung, hat die Verschwenkung des Antriebsgehäuses 2 noch den Vorzug einer Gewichtsverlagerung und einer grösseren Standfestigkeit bzw. den Vorzug der geringsten Fussabmessungen. Erläutert wird dies anhand von Figur 3: Die Düsen der Fächerdüse 3 bewirken eine Reaktionskraft N, die der Abstrahlrichtung der Wasserstrahlen 16 entgegengesetzt ist. Dabei interessiert vor allem die Standfestigkeit des Regners in den extremen Betriebsstellungen «links» oder «rechts». Durch die Schwenkachse d-d der Fächerdüse 3 (Stellung 17 in Figur 3) wirkt die resultierende Reaktionskraft N nach Figur 3. Sie erzeugt mit dem Hebelarm L, ein Drehmoment an der Fusskante 18, das im folgenden als Md₁ bezeichnet wird. Dem entgegen wirkt das Gewicht G₁ des Standfusses 5 mit dem Hebelarm L₂ als Md₂ und das Gewicht G₂ des Regners 2 mit dem Hebelarm L₃ als Md₃. Damit muss also die Summe aus den Drehmomenten Md2 + Md3 grösser sein als Md,, wodurch eine gute Standfestigkeit gewährleistet ist. Dabei garantiert die Schwenkung ein minimales Drehmoment Mdᵢ, indem die Schwenkachse d-d aus Stellung 19 (Figur 3) nach Stellung 17 gebracht und damit der zugehörige Hebelarm um die Länge L, auf die Länge L₁ verkürzt wurde, und ein maximales entgegengesetztes Drehmoment, resultierend aus der Summe der Drehmomente Md₂ und Md₃, indem das Drehmoment Md₃ um die Differenz der Strecken L₃ - L, vergrössert wird.

Der Wasserzuführungsschlauch 20 wirkt mitseinem Gewicht zusätzlich stabilisierend auf den Regner. Entscheidend ist hierbei, dass er direkt unterhalb der Fächerdüse angeschlossen und ausgelegt ist. Es ist ausserdem so, dass die Fächerdüse 3 durch die Schwenkung des Antriebsgehäuses 2 mit Fächerdüse 3, also des Regners, nicht nur in die Betriebsstellung «LINKS» - «MITTE» - «RECHTS», sondern auch in jede dazwischenliegende Stellung gebracht werden kann. Die nach den Figuren 1-4 gezeigte Anordnung löst die Aufgabe mit einem Minimum an technischem Aufwand und stabilisiert den Viereckregner optimal.

Im Ausführungsbeispiel ist der Achszapfen 2b exzentrisch zur Mittelachse c-c des Antriebsgehäuses 2 sowie parallel und diametral zur Schwenkachse d-d angeordnet.

Anschliessend ist darauf hinzuweisen, dass eine bessere Standfestigkeit infolge Schwerpunktsverlagerung im Sinne des Ausführungsbeispieles z. B. auch dann erreichbar ist, wenn man die Schwenkachse des Antriebsgehäuses 2 mit der Schwenkachse d-d der Fächerdüse 3 zusammenfallen lässt. Dies setzt allerdings voraus, dass die Konsole 4 entsprechend nach oben verlängert ist.

Der Vorteil eines Stabilisierungseffektes ergibt sich auch für eine (nicht gezeichnete) Modifikation des Ausführungsbeispieles der Figuren, gemäss welcher die Fächerdüse konzentrisch zum Achszapfen 2b angeordnet ist. In diesem Falle ist es erforderlich das Beregnungswasser auf der der Fächerdüse gegenüberliegenden Seite des Gehäuses 2 zuzuführen.

## Patentansprüche

1. Beregnungsvorrichtung zur Beregnung viereckiger Flächen, bestehend aus einem Standfuss (5), einem vom Standfuss (5) getragenen Antriebsgehäuse (2) sowie einer im Antriebsgehäuse gelagerten rohrartigen Düse (Fächerdüse 3), mit einem vom zuströmenden Beregnungswasser angetriebenen Turbinenrad am Antriebsgehäuse, dessen mittels Untersetzungsgetriebe untersetzte Drehbewegung mit Hilfe eines Umwandlungsgetriebes in eine periodische Schwenkbewegung der um eine parallel zur Standebene (a-a) des Standfusses (5) verlaufende Achse (Schwenkachse d-d) hin- und herschwenkbaren Fächerdüse (3) umgewandelt ist, die nach Vollzug eines halben Schwenkwinkels (a) eine senkrecht zur Standebene (a-a) stehende Richtung ihrer Abstrahlebene aufweist und mit Bezug auf die Richtung der Abstrahlebene relativ zur Standebene (a-a) des Standfusses (5) derart verstellbar ist, dass die zu beregnende Fläche (Beregnungsfläche) ganz oder vorwiegend links oder rechts der Symmetrieebene (b-b) des Standfusses (5) liegt, dadurch gekennzeichnet, dass zur Lageverschiebung der Beregnungsfläche das die Fächerdüse (3) tragende Antriebsgehäuse (2) mit Hilfe eines Achszapfens (2b) im Standfuss in gegensätzlichen Schwenkrichtungen begrenzt schwenkbar und arretierbar gelagert ist.

2. Beregnungsvorrichtung nach Anspruch 1, dadurch gekennzeichnet, dass der Achszapfen (2b) exzentrisch zur Schwenkachse (d-d) der Fächerdüse angeordnet ist.

3. Beregnungsvorrichtung nach Patentanspruch 1 oder 2, dadurch gekennzeichnet, dass der Achszapfen (2b) exzentrisch zur Mittelachse (c-c) des Antriebsgehäuses (2) sowie parallel und diametral zur Schwenkachse (d-d) angeordnet ist.

4. Beregnungsvorrichtung nach Patentanspruch 2, dadurch gekennzeichnet, dass das Anschlussstück (1) eines das Beregnungswasser zuführenden Wasserschlauches (20) über den hohlen Achszapfen (2) an das Antriebsgehäuse (2) angeschlossen ist.

5. Beregnungsvorrichtung nach einem der vorhergehenden Patentansprüche, gekennzeichnet durch eine solche Begrenzung der durch Verschwenkung von Fächerdüse (3) oder Antriebsgehäuse (2) erreichbaren Verstellbarkeit der Richtung der Abstrahlebene, dass bei einer maximalen Verschwenkung nach rechts (Fig. 3) der linke Schenkel (14) des Schwenkwinkels (a) und bei maximaler Verschwenkung nach links (Fig. 4) der rechte Schenkel (15) des Schwenkwinkels (a) parallel zur Symmetrieebene (b-b) des Standfusses (5) verläuft.

6. Beregnungsvorrichtung nach einem der vorhergehenden Ansprüche 3-5, dadurch gekennzeichnet, dass das Antriebsgehäuse (2) mittels einer Spannschraube (9) mit einer Konsole (4) des Standfusses (5) in der jeweils eingestellten Schwenkposition durch Friktion gehalten ist.

7. Beregnungsvorrichtung nach einem der vorhergehenden Patentansprüche 3-6, dadurch gekennzeichnet, dass das Antriebsgehäuse (2) mit Hilfe eines federbelasteten Rastelementes (Rastkugel 11) in einer Schwenkposition mit einer Konsole (4) verrastbar ist, bei welcher die Abstrahlebene der Fächerdüse (3) in der Symmetrieebene (b-b) des Standfusses (5) verläuft.

## Claims

1. Sprinkling device for sprinkling rectangular areas, comprising a base (5), a drive housing (2) which is supported by the base (5), and a tubular nozzle (fan-shaped) nozzle (3) which is mounted in the drive housing, with a turbine wheel on the drive housing, said turbine wheel being driven by the incoming water for sprinkling purposes and having a rotational movement which is reduced by means of a reduction gear and is converted, by means of a conversion gear, into a periodic pivotal movement of the fan-shaped nozzle (3) which is forwardly and backwardly pivotable about an axis (pivotal axis d-d) which extends parallel to the supporting plane (a-a) of the base (5), the emission plane of said nozzle extending vertically relative to the supporting plane (a-a) after completion of half a pivotal angle (a), and said nozzle being adjustable, with reference to the direction of the emission plane relative to the supporting plane (a-a) of the base (5), in such a manner that the area to be sprinkled (sprinkling area) lies wholly or predominantly to the left or right of the plane of symmetry (b-b) of the base (5), characterised in that, for the positional displacement of the sprinkling area, the drive housing (2) which supports the fan-shaped nozzle (3) is mounted, by means of an axle journal (2b), so as to be pivotable to a limited extent in opposite pivotal directions in the base and so as to be lockable therein.

2. Sprinkling device according to claim 1, characterised in that the axle journal (2b) is disposed eccentrically relative to the pivotal axis (d-d) of the fan-shaped nozzle.

3. Sprinkling device according to claim 1 or 2, characterised in that an axle journal (2b) is disposed eccentrically relative to the central axis (c-c) of the drive housing (2) as well as being disposed parallel and diametrically relative to the pivotal axis (d-d).

4. Sprinkling device according to claim 2, characterised in that the connection-piece (1) of a hose-pipe (20), which supplies the sprinkling wa- ter/water for sprinkling purposes, is connected to the drive housing (2) via the hollow axle journal (2b).

5. Sprinkling device according to one of the preceding claims, characterised by such a limitation of the adjustability of the direction of the emission plane, attainable by pivoting fan-shaped nozzle (3) or drive housing (2), that, with a maximum pivotal movement to the right (Fig. 3), the left-hand leg (14) of the pivotal angle (a) extends parallel to the plane of symmetry (b-b) of the base (5) and, with a maximum pivotal movement to the left (Fig. 4), the right-hand leg (15) of the pivotal angle (a) extends parallel to said plane of symmetry.

6. Sprinkling device according to one of the preceding claims 3-5, characterised in that the drive housing (2) is held with a bracket (4) of the base (5) by friction in the particular set pivotal position by means of a clamping screw (9).

7. Sprinkling device according to one of the preceding claims 3-6, characterised in that the drive housing (2) is lockable by means of a springloaded locking means (locking ball 11) in a pivotal position with a bracket (4), the emission plane of the fan-shaped nozzle (3) extending in said position in the plane of symmetry (b-b) of the base (5).

## Revendications

1. Dispositif d'arrosage pour arroser des surfaces rectangulaires, constitué par un pied (5), un carter de commande (2) porté par le pied (5) ainsi que par une buse tubulaire (buse éventail) (3) montée dans le carter de commande, et comportant sur le carter de commande, une roue de turbine entraînée par l'eau d'arrosage arrivant, dont le mouvement de rotation démultiplié au moyen d'un démultiplicateur est transformé à l'aide d'un mécanisme de transformation en un mouvement basculant périodique de la buse éventail (3) basculant dans un sens et dans l'autre autour d'un axe (axe de basculement d-d) s'étendant parallèlement au plan d'appui (a-a) du pied (5), laquelle buse, après avoir parcouru un demi-angle de basculement (a) présente un plan de projection perpendiculaire au plan d'appui (a-a) et peut être réglée, en ce qui concerne la direction du plan de projection par rapport au plan d'appui (a-a) du pied (5) de telle sorte que la surface à arroser (surface d'arrosage) se trouve en totalité ou principalement à gauche ou à droite du plan de symétrie (b-b) du pied (5), caractérisé en ce que, pour déplacer la position de la surface d'arrosage, le carter de commande (2) portant la buse éventail (3) est monté dans le pied (5) à l'aide d'un tourillon (2b) de façon à pouvoir basculer de façon limitée dans des sens opposés et être bloqué.

2. Dispositif d'arrosage selon la revendication 1, caractérisé en ce que le tourillon (2b) est excentré par rapport à l'axe de basculement (d-d) de la buse éventail.

3. Dispositif d'arrosage selon la revendication 1 ou 2, caractérisé en ce que le tourillon (2b) est disposé excentré par rapport à l'axe médian (c-c) du carter de commande (2), et parallèlement et diamétralement par rapport à l'axe de basculement (d-d).

4. Dispositif d'arrosage selon la revendication 2, caractérisé en ce que l'élément de raccordement (1) d'un tuyau d'eau (20) amenant l'eau d'arrosage est raccordé au carter de commande (2) par l'intermédiaire du tourillon creux (2b).

5. Dispositif d'arrosage selon l'une des revendications précédentes, caractérisé en ce qu'en limitant ainsi la possibilité de réglage du sens du plan de projection qui peut être réalisée par le basculement de la buse éventail (3) ou le carter de commande (2), on obtient que, lors d'un basculement maximal vers la droite (figure 3), la branche gauche (14) de l'angle de basculement (a) se trouve parallèle au plan de symétrie (b-b) du pied (5), et lors d'un basculement maximal vers la gauche (figure 4) la branche droite (15) de l'angle de basculement (a) se trouve parallèle à ce même plan de symétrie.

6. Dispositif d'arrosage selon l'une des revendications 3 à 5, caractérisé en ce que le carter de commande (2) est maintenu par friction avec une console (4) du pied (5) à l'aide d'une vis de serrage (9) dans chaque position de basculement réglée.

7. Dispositif d'arrosage selon l'une des revendications 3 à 6, caractérisé en ce que le carter de commande (2) peut être verrouillé avec une console (4) au moyen d'un élément d'encliquetage (bille d'encliquetage 11), dans une position de basculement dans laquelle le plan de projection de la buse éventail (3) se trouve dans le plan de symétrie (b-b) du pied (5).
